# FASCICULE DE BREVET EUROPEEN

(11) **EP 0 238 847 B1**
(45) Date de publication et mention de la délivrance du brevet: **16.06.1993**
(21) Numéro de dépôt: 87102331.3
(22) Date de dépôt: 19.02.1987
(51) Int. Cl.: H01H 3/30, H01H 3/36

(54) **Dispositif d'actionnement d'un disjoncteur**
Betätigungsvorrichtung für Schalter
Operating device for circuit-breaker

(30) Priorité: 21.02.1986 FR 8602409
(43) Date de publication de la demande: 30.09.1987
(73) Titulaire: GEC ALSTHOM SA, 75116 Paris (FR)
(72) Inventeur: Thuries, Edmond, F-69330 Meyzieu (FR); Masson, Jean-Paul, F-69100 Villerebanne (FR); Perret, Michel, F-38300 Bourgoin-Jallieu (FR); Yanabu, Satoru, Machida-shi Tokyo (JP)
(74) Mandataire: Weinmiller, Jürgen

(56) Documents cités:
- DE-A- 2 200 332
- FR-A- 1 561 459
- FR-A- 1 588 485
- GB-A- 708 191

## Description

La présente invention est relative à un dispositif d'actionnement d'un disjoncteur, du type comprenant une roue de manoeuvre dont la rotation entraîne le déplacement des organes mobiles de coupure du dis joncteur. Dans ce type de dispositif d'actionnement une chaîne (ou un câble) est fixée à un point voisin de la périphérie de la roue. La chaîne passe sur une poulie et est fixée à une première extrémité d'un ressort dont l'autre extrémité est fixé à un point fixe.

Un tel dispositif est décrit dans les documents GB-A-708 191 et FR-A-1.561.459.

Une rotation de la roue d'un certain angle permet de bander le ressort et d'emmagasiner ainsi une énergie utilisée ultérieurement pour la manoeuvre du disjoncteur.

Un organe d'accrochage maintient la roue en position fixe lorsque le ressort est bandé.

Généralement c'est un électro-aimant qui est utilisé pour agir sur l'organe d'accrochage lors de la manoeuvre du disjoncteur, pour libérer la roue. Il est prévu d'interposer entre l'organe d'accrochage et l'électro-aimant un ou plusieurs étages de démultiplication d'effort. De la sorte on peut utiliser un petit électro-aimant actionné par un faible courant de commande.

Les organes d'accrochage et de démultiplication d'effort sont des pièces mécaniques dont la mise au point est délicate et onéreuse.

Or, l'augmentation des valeurs des courants à couper par les disjoncteurs nécessite l'emploi de disjoncteurs ayant des commandes mécaniques plus puissantes, donc des ressorts plus puissants ou plus nombreux.

L'effort exercé par le système d'accrochage sur la roue est alors accru ; il en résulte que la libération de la roue nécessite un effort plus important.

Un but de la présente invention est de réaliser un dispositif d'actionnement qui, tout en offrant une énergie de manoeuvre accrue, permette l'emploi des organes d'accrochage, des étages de démultiplication et des électro-aimants utilisés par des dispositifs d'actionnement de moindre puissance.

Ce problème n'est pas résolu dans les deux documents cités plus haut.

Dans le document GB-A-708 191, le problème technique à résoudre est de ne pas utiliser de gros ressorts et de mieux utiliser sur la course des moteurs l'énergie de déclenchement. Ce document ne resoud pas le problème d'avoir une faible force d'accrochage.

Le document FR-A-1.561.459 décrit un mécanisme de manoeuvre d'un disjoncteur. Le problème technique à résoudre est d'éviter un freinage de l'armature mobile du disjoncteur en fin de course de fermeture. Le dispositif de ce brevet ne permet pas d'augmenter l'énergie des ressorts sans exercer d'effort supplémentaire sur les accrochages.

L'invention a pour object un dispositif d'actionnement d'un disjoncteur comprenant un organe de manoeuvre dont la rotation entraîne le déplacement des organes de coupure mobiles, ledit organe étant relié à un premier ressort relié à un premier point de l'organe de manoeuvre et à un second ressort relié à un second point de l'organe de manoeuvre, l'axe de rotation dudit organe étant situé, lorsque les deux ressorts sont bandés, par rapport à l'axe d'application de la force du premier ressort et à l'axe d'application de la force du second ressort de telle façon que l'action du premier ressort est prépondérant sur l'action du second ressort, dispositif caractérisé en ce que l'organe de manoeuvre est une roue dont l'axe de rotation est disposé en son centre, ladite roue étant reliée au premier ressort par une première chaîne passant sur une première poulie et fixée à un point voisin de la périphérie de ladite roue, et ladite roue étant également reliée au second ressort relié par une seconde chaîne passant par une seconde poulie et fixée au même point de ladite roue, la roue étant maintenue fixe lorsque les ressorts sont bandés grâce à un organe d'accrochage dont l'effacement libère la roue en rotation, le brin de la seconde chaîne reliant le second ressort à la roue passant par l'axe de la roue, dans cette position.

L'invention est précisée par la description ci-après de divers modes de réalisation de l'invention, en référence au dessin annexé dans lequel:
- la figure 1 est un schéma expliquant la constitution et le fonctionnement d'un dispositif d'actionnement selon l'art antérieur,
- la figure 2 est un schéma du dispositif d'actionnement selon un premier mode de réalisation de l'invention,
- la figure 3 est un schéma du dispositif d'actionnement selon une variante de réalisation.

La figure 1 représente schématiquement le dispositif d'entraînement d'un disjoncteur, selon l'art antérieur.

Il comprend une roue R tournant autour d'un axe 0.

A un point A1 voisin de la périphérie de la roue, est fixée une chaîne C1 passant sur une poulie P1 et fixée à un ressort S1. Un organe d'accrochage K1, commandé par un électro-aimant E1 maintient la roue en position fixe lorsque le ressort est bandé. Les étages de démultiplcation d'effort n'ont pas été représentés.

Si la force du ressort est égal à F, l'effort exercé sur le système d'accrochage lui est proportionnel, soit KF, K étant un facteur correspondant à la distance entre la ligne A1T1 et le point 0 en position bandée.

Le problème technique qui se pose est de construire un disjoncteur 145 kV ou plus en utilisant des éléments du dispositif de commande existant d'un disjoncteur 72 kV. Mais il est indispensable de disposer d'une énergie de manoeuvre plus grande. Si, pour obtenir une énergie de manoeuvre plus importante, on utilise un ressort plus puissant, par exemple de force 2F, l'effort exercé sur le système d'accrochage sera 2KF, nécessitant un électro-aimant plus puissant avec éventuellement l'adjonction d'un étage supplémentaire de démultiplication.

On évite cet inconvénient dans le dispositif d'actionnement de l'invention dont un mode de réalisation est représenté dans la figure 2.

On remplace, dans le dispositif de l'art antérieur comprenant la roue R, le ressort S1, la chaîne C1 et la poulie P1, le ressort S1 par un ressort S'1 ayant une force F.

On adjoint à ce dispositif un second ressort S2 relié au point A1 par une chaîne C2 passant sur une poulie P2.

Conformément à l'invention, le brin de chaîne A1T2 s'étendant du point A1 à la poulie P2 est, lorsque les ressorts S'1 et S2 sont bandés, situé sur l'axe 0 de la roue. De la sorte, l'effort tangentiel exercé sur la roue, donc l'effort d'accrochage, reste égal à KF.

Dès la libération de l'organe d'accrochage K1, le ressort S2 devient moteur et son effet s'additionne à celui du ressort S'1. La force du ressort S2 est choisie pour permettre la manoeuvre correcte du disjoncteur. Elle peut être supérieure à celle du premier ressort S'1. Dans une réalisation préférée, cette force est de 2F.

Bien entendu, l'invention s'applique aussi bien aux ressorts travaillant à la traction (comme dans la figure 2) qu'aux ressorts travaillant à la compression.

La figure 3 représente une variante du dispositif de la figure 2, dans laquelle on a remplacé les ressorts S'1 et S2 travaillant à la traction respectivement par des ressorts Z1 et Z2 travaillant à la compression et placés dans des cylindres G1 et G2.

## Revendications

1. Dispositif d'actionnement d'un disjoncteur comprenant un organe de manoeuvre dont la rotation entraîne le déplacement des organes de coupure mobiles, ledit organe étant relié à un premier ressort relié à un premier point de l'organe de manoeuvre et à un second ressort relié à un second point de l'organe de manoeuvre, l'axe de rotation dudit organe étant situé, lorsque les deux ressorts sont bandés, par rapport à l'axe d'application de la force du premier ressort et à l'axe d'application de la force du second ressort de telle façon que l'action du premier ressort est prépondérant sur l'action du second ressort, dispositif caractérisé en ce que l'organe de manoeuvre est une roue (R) dont l'axe de rotation est disposé en son centre, ladite roue étant reliée au premier ressort (S'1) par une première chaîne (C1) passant sur une première poulie (P1) et fixée à un point (A1) voisin de la périphérie de ladite roue, et ladite roue étant également reliée au second ressort (S2) relié par une seconde chaîne (C2) passant par une seconde poulie (P2) et fixée au même point (A1) de ladite roue, la roue étant maintenue fixe lorsque les ressorts (S'1, S2) sont bandés grâce à un organe d'accrochage (K1) dont l'effacement libère la roue en rotation, le brin de la seconde chaîne (C2) reliant le second ressort (S2) à la roue (R) passant par l'axe de la roue (R), dans cette position.

2. Dispositif d'actionnement selon la revendication 1, caractérisé en ce que le second ressort (S2) a une force supérieure à celle du premier ressort (S'1).

## Claims

1. A circuit breaker actuator device comprising an operating member whose rotation drives the displacement of the mobile circuit-breaking components, said member being connected to a first spring connected itself to a first point of the actuating member and to a second spring itself connected to a second point of the actuating member, the rotation axis of said member being situated, when the two springs are loaded, with respect to the force application axis of the first spring and the force application axis of the second spring, in such a way that the actuating of the first spring dominates that of the second spring, characterized in that the actuating member is a wheel (R), the rotation axis of which is disposed in its centre, said wheel being connected to the first spring (S'1) by a first chain (C1) passing over a first pulley (P1) and fixed to a point (A1) adjacent to the periphery of said wheel, and said wheel being also connected to the second spring (S2) connected by a second chain (C2) passing over a second pulley (P2) and fixed to the same point (A1) of said wheel, the wheel being maintained in a fixed position when the springs (S'1, S2) are loaded due to a restraining member (K1) whose removal sets the wheel free in rotation, the strand of the second chain (C2) connecting the second spring (S2) to the wheel (R) passing through the axis of the wheel (R), in this position.

2. An actuating device according to claim 1, characterized in that the second spring (S2) has a force higher than that fo the first spring (S'1).

## Patentansprüche

1. Betätigungsvorrichtung für einen Schalter mit einem Bedienungsorgan, dessen Drehung die Verschiebung der beweglichen Abschaltorgane bewirkt, wobei dieses Organ mit einer ersten Feder, die mit einem ersten Punkt des Bedienungsorgans verbunden ist, und mit einer zweiten Feder verbunden ist, die mit einem zweiten Punkt des Bedienungsorgans verbunden ist, wobei die Drehachse dieses Organs, wenn die beiden Federn gespannt sind, in Bezug auf die Kraftanwendungsachse der ersten Feder und die Kraftanwendungsachse der zweiten Feder derart angeordnet ist, daß die Wirkung der ersten Feder größer ist als die der zweiten Feder, dadurch gekennzeichnet, daß das Bedienungsorgan ein Rad (R) ist, dessen Drehachse sich in seinem Zentrum befindet, wobei dieses Rad mit der ersten Feder (S'1) über eine erste Kette (C1) verbunden ist, die über eine erste Scheibe (P1) verläuft und an einem Punkt (A1) nahe der Peripherie dieses Rads befestigt ist, während dieses Rad weiter mit der zweiten Feder (S2) über eine zweite Kette (C2) verbunden ist, die über eine zweite Scheibe (P2) verläuft und am gleichen Punkt (A1) dieses Rads befestigt ist, wobei das Rad bei gespannten Federn (S'1, S2) festgehalten wird durch ein Rückhalteorgan (K1), dessen Entfernung die Drehung des Rads freigibt, wobei der Strang der zweiten Kette (C2), der die zweite Feder (S2) mit dem Rad (R) verbindet, in dieser Stellung durch die Achse des Rads (R) verläuft.

2. Betätigungsvorrichtung nach Anspruch 1, dadurch gekennzeichnet, daß die zweite Feder (S2) eine größere Kraft als die erste Feder (S'1) hat.
